# EUROPÄISCHE PATENTSCHRIFT

(11) **EP 2 550 109 B1**
(45) Veröffentlichungstag und Bekanntmachung des Hinweises auf die Patenterteilung: **06.08.2014**
(21) Anmeldenummer: 11711461.1
(22) Anmeldetag: 23.03.2011
(51) Int. Cl.: B05B 7/16

(54) **HEIZBARES SPRÜHSYSTEM**
HEATABLE SPRAYING SYSTEM
SYSTÈME DE PULVÉRISATION CHAUFFANT

(30) Priorität: 23.03.2010 DE 102010012538
(43) Veröffentlichungstag der Anmeldung: 30.01.2013
(73) Patentinhaber: J. Wagner GmbH, 88677 Markdorf (DE)
(72) Erfinder: ZWERGER, Niko, 88048 Friedrichshafen (DE); ULBRICH, Jens, 88048 Friedrichshafen (DE); JELTSCH, Thomas, 88048 Friedrichshafen (DE); GOEHRING, Alfred, 88682 Salem (DE)
(74) Vertreter: Otten, Roth, Dobler & Partner
(86) Internationale Anmeldenummer: PCT/EP2011/001441
(87) Internationale Veröffentlichungsnummer: WO 2011/116947

(56) Entgegenhaltungen:
- FR-A- 406 028
- JP-A- 9 131 552
- US-A- 2 148 986
- US-A- 4 808 042
- US-A1- 2004 144 856

## Beschreibung

Die Erfindung betrifft ein transportables Farbsprühsystem nach dem Oberbegriff des Anspruchs 1 sowie ein Verfahren zur Verarbeitung von zu sprühenden Farbmengen oder Beschichtungsstoffen oder Anstrichmitteln nach dem Oberbegriff des Anspruchs 9.

Die sprühtechnische Verarbeitung von Farbmengen ist aus dem Stand der Technik hinreichend bekannt. Aufgrund der gesetzmäßigen Anforderung an die Farbhersteller, Farben mit möglichst wenig Lösungsmitteln herzustellen, oder gar auf bestimmte Arten von Lösungsmitteln vollständig zu verzichten, ist sowohl für die Farbindustrie als auch für die farbenverarbeitende Industrie das Problem gegeben, dass Farbmengen mit einem geringeren Lösungsmittelanteil bzw. mit alternativen Lösungsmitteln, wie beispielsweise Farben auf Wasserbasis, verarbeitet werden müssen, wobei die Anforderung an die zu erzeugende Oberfläche, welche mit der Farbe erzielt werden soll, nach wie vor keine Rückschritte in der Verarbeitungsqualität zulässt.

Eine Möglichkeit, den Farbauftrag auf eine Oberfläche zu verbessern und eine erhöhte Güte der Oberflächenbeschichtung zu erreichen, ohne dass entsprechende Lösungsmittel zusätzlich der Farbe beigemengt werden müssen, welche oftmals stark flüchtig und außerdem reizend oder gar giftig sind, besteht darin, die Viskosität der zu verarbeitenden Farbmenge herabzusetzen, indem sie beispielsweise erwärmt wird, und in einem erwärmten Zustand auf die Oberfläche aufgetragen wird.

Aus der FR 406 028 ist ein System mit Farberwärmung bekannt, bei welchem ein stationärer Farbbehälter mit einer Heizspirale umgeben wird und die erwärmte Farbe anschließend über einen Farbschlauch zur pressluftbetriebenen Farbsprühpistole gefördert wird.

Derartige Farbförderungen bedingen jedoch stets einen zusätzlichen Farbförderschlauch und Farbfördermittel wie Pressluft oder eine Farbpumpe wodurch das System insgesamt teurer und anfälliger für Störungen wird.

Aus dem Stand der Technik, beispielsweise aus der US 2,148,986 oder der JP 09 131 552, sind Farbsprühpistolen mit Heizvorrichtungen bekannt, bei welchen eine herkömmliche Farbsprühpistole mit ihrem Farbbehälter auf eine Heizplatte aufgestellt wird, und dadurch eine Erwärmung der Farbmenge, welche sich in dem Farbbehälter befindet, herbeigeführt wird.

Eine Heizplatte, welche somit als Erwärmungsmittel für die zu verarbeitende Farbmenge benutzt wird, stellt jedoch keine besonders komfortable Lösung für den Farbe verarbeitenden Handwerker dar, da ein weiteres Gerät zur Verarbeitung einer Farbmenge benötigt wird.

Aufgabe der Erfindung ist es somit, die Möglichkeit der Verarbeitung von erwärmten Farbmengen bereitzustellen, ohne dass unkomfortable zusätzliche Geräte transportiert und gehandhabt werden müssen.

Die Aufgabe wird ausgehend vom Oberbegriff des Anspruchs 1 durch den kennzeichnenden Teil des Anspruchs 1 gelöst.

Vorteilhafte Weiterbildungen sowie zweckmäßige Ausgestaltungen sind in den abhängigen Ansprüchen angegeben.

Die Erfindung betrifft ein transportables Farbsprühsystem, welches eine Basisstation mit einem Gebläse, Farbsprühmittel, insbesondere eine Farbsprühpistole, mindestens einen Schlauch zur Verbindung der Basisstation und der Farbsprühmittel sowie mindestens einen Farbbehälter zur Aufnahme einer Farbmenge umfasst. Des Weiteren umfasst das erfindungsgemäße transportable Farbsprühsystem eine Vorrichtung zur Übertragung von Energie auf den Farbbehälter, wobei die Farbmenge in dem Farbbehälter durch diese übertragene Energie erwärmt wird. Erfindungsgemäß ist die Vorrichtung zur Übertragung von Energie in der Basisstation und teilweise im Farbbehälter des erfindungsgemäßen transportablen Farbsprühsystems angeordnet.

Farbsprühsysteme, insbesondere solche, welche sich die HVLP-Technik zu Nutze machen, umfassen in der Regel ein Gebläse, mit welchem die benötigte Förderluft zur Förderung einer Farbmenge aus einer Sprühdüse bereitgestellt wird. Dieses Gebläse wird in einem Gerätebestandteil angeordnet, welcher vorliegend als Basisstation bezeichnet wird, da es nicht zwingend notwendig ist, das Gebläse direkt an dem Farbsprühmittel, beispielsweise einer Farbsprühpistole, anzuordnen. Durch die Integration einer Vorrichtung zur Übertragung von Energie, mit welcher eine Farbmenge in einem Farbbehälter erwärmt wird, in dem Gerätekorpus der Basisstation wird eine kompakte und einheitliche Geräteversion eines transportablen Farbsprühsystems bereitgestellt, ohne das die zu handhabenden Farbsprühmittel, welche durch den Handwerker stets bewegt werden, verändert werden müssen, und ohne dass diese durch die Vorrichtung zur Übertragung von Energie beispielsweise an Gewicht zunehmen.

In einer Weiterbildung des erfindungsgemäßen transportablen Farbsprühsystems ist zusätzlich ein Rührwerk vorgesehen, wobei das Rührwerk zumindest während der Übertragung von Energie auf den Farbbehälter und somit während der Erwärmung der Farbmenge in die Farbmenge eingetaucht ist, und die Farbmenge dabei durch das Rührwerk bewegt wird.

Auf diese Weise wird ein gleichmäßiges Erwärmen der Farbmenge bereitgestellt und gegebenenfalls ein Anbrennen bzw. lokales Überhitzen im Bereich der Energieübertragung vermieden.

In einer zweckmäßigen Ausgestaltung des transportablen Farbsprühsystems ist die Vorrichtung zur übertragung von Energie durch elektrische Kontakte in der Basisstation sowie entsprechende Gegenkontakte am Farbbehälter, welche elektrische Energie an mindestens eine Heizvorrichtung in dem Farbbehälter übertragen, gebildet.

Widerstandsheizelemente, welche im Farbbehälter integriert sind, werden auf diese Weise durch elektrische Kontaktstellen, beispielsweise durch formschlüssig ineinandergreifende Kontakte, gebildet. Durch die elektrische Kontaktierung kann ein Strom durch beispielsweise ein Heizelement in dem Farbbehälter fließen und die erzeugte Wärme auf die zu erwärmende Farbmenge übertragen.

In einer weiteren zweckmäßigen Ausgestaltung ist die Vorrichtung zur Übertragung von Energie durch eine induktive und/oder thermische Ankopplung in der Basisstation gebildet. Die induktive und/oder thermische Energie wird sodann von der Basisstation an eine induktiv und/oder thermisch arbeitende Heizvorrichtung im Farbbehälter übertragen, so dass die darin enthaltene Farbmenge erwärmt wird. Beispielsweise sind hierfür Metallplatten oder andersartige Wärmespeicher, welche entsprechend ankoppelbar sind, nutzbar.

Induktive und/oder thermische Ankopplungen an einer Vorrichtung zur Übertragung von Energie können im Einzelfall zweckmäßig sein, wenn beispielsweise Farbbehälter aus nicht leitenden Materialien vorhanden sind, oder lokal unterschiedliche Mengen an Energie auf den Farbbehälter übertragen werden sollen.

In einer Weiterbildung des erfindungsgemäßen transportablen Farbsprühsystems ist vorgesehen, dass die Vorrichtung zur Übertragung von Energie und der Farbbehälter Mittel zur Herstellung einer formschlüssigen Verbindung in zumindest einer Ebene aufweisen, wobei die Mittel vorzugsweise in Form von rotationssymmetrischen bzw. konzentrischen und ineinander greifenden Strukturen gebildet sind.

Entsprechende Mittel zur Herstellung einer formschlüssigen Verbindung in einer Ebene helfen, die Position des Farbbehälters im Bereich der Vorrichtung zur Übertragung von Energie, in welcher dieser dort platziert werden kann, vorzugeben. Auf diese Weise ist eine optimierte und reproduzierbare Ankopplung des Farbbehälters an die Vorrichtung zur Übertragung von Energie erreicht. Des Weiteren sind üblicherweise derartige Farbbehälter als rotationssymmetrische Körper, beispielsweise als Farbbecher oder Farbeimer ausgebildet, welche zwar bezüglich ihrer Mittelachse exakt positioniert werden müssen, jedoch um ihre Symmetrieachse rotiert beliebig auf die entsprechende Position an der Vorrichtung zur Übertragung von Energie angeordnet werden können.

Eine weitere erfindungsgemäße Ausgestaltung des transportablen Farbsprühsystems ist dadurch gekennzeichnet, dass der Farbbehälter eine Durchführung für eine Antriebswelle für ein Rührwerk umfasst, wobei die durch die Durchführung geführte Antriebswelle vorzugsweise an einer Seite eine sternförmige Buchse zur Aufnahme einer Abtriebswelle eines Motors und an einer anderen Seite einen sternförmigen Wellenabschnitt zur Aufnahme eines Rührkörpers, insbesondere eines Propellers, umfasst.

Durch das Einbringen eines Rührkörper in die zu erwärmende Farbmenge kann diese während der Erwärmung bewegt werden, so dass eine gleichmäßige Erwärmung erfolgt. Problematisch ist hierbei jedoch oftmals die Reinigung, da derartige Rührkörper üblicherweise Hinderschneidungen und unzugängliche Stellen aufweisen, wenn sie fest in einem Farbbehälter montiert sind. Die vorzugsweise Ausgestaltung der Antriebswelle für ein Rührwerk mit beidseitig vorhandenen sternkopplungen bietet die Möglichkeit, sowohl den Farbbehälters von der Basisstation zu trennen als auch das Rührwerk im Farbbehälter zu zerlegen und beispielsweise den Rührkörper zu Reinigungszwecken abzunehmen.

In einer überdies zweckmäßigen Ausgestaltung des erfindungsgemäßen transportablen Farbsprühsystems ist der Farbbehälter an dem Farbsprühmittel anschraubbar ausgebildet.

Eine Möglichkeit der sprühenden Farbmengenverarbeitung besteht darin, einen Farbbehälter direkt an einem Farbsprühmittel, beispielsweise einer Farbsprühpistole, anzuschrauben, so dass die Farbmenge beim Verarbeiten mit dem Farbsprühmittel mitbewegt werden muss. Hierbei ist zu beachten, dass die erfindungsgemäß erwärmte Farbmenge sowie der Farbbehälter eine ausreichende Wärmekapazität aufweisen, damit während des Verarbeitens, also während sich der Farbbehälter nicht auf der Vorrichtung zur Übertragung von Energie befindet, die Farbmenge nicht zu sehr abkühlt und somit die gewünschte Verarbeitungstemperatur bzw. der gewünschten verarbeitungstemperaturbereich verlassen wird.

Der Farbbehälter kann auch wärmeisoliert seine z.B. mittels eines doppelwandigen Behälters oder einer geeigneten Isolationsschicht an der Behälterwand.

In einer weiteren zweckmäßigen Ausgestaltung des erfindungsgemäßen transportablen Farbsprühsystems ist vorgesehen, dass der Farbbehälter an der Oberfläche der Basisstation oder teilweise in der Basisstation oder vollständig in der Basisstation, jedoch von der Basisstation trennbar ausgebildet ist.

Des Weiteren umfasst die Erfindung ein Verfahren zur Verarbeitung von zu sprühenden Farbmengen, wobei in einem austauschbaren Farbbehälter eine Farbmenge durch eine Vorrichtung zur Übertragung von Energie auf eine Temperatur oberhalb einer Umgebungstemperatur erwärmt wird. Weiterhin wird die erwärmte Farbmenge durch ein Steigrohr oder durch einen Farbschlauch zu einem Farbsprühmittel, insbesondere zu einer Farbsprühpistole, transportiert, wobei erfindungsgemäß während der Übertragung von Energie auf den Farbbehälter und der daraus resultierenden Erwärmung der Farbmenge diese mittels einem Rührwerk umgerührt wird.

Das erfindungsgemäße Verfahren stellt in vorteilhafter Weise eine Farbmenge zur Verarbeitung zur Verfügung, bei welcher die Viskosität in ausreichendem Maße abgesenkt werden kann, um eine verbesserte Oberflächenbeschichtung herbeizuführen.

In einer Weiterbildung des erfindungsgemäßen Verfahrens ist die Erwärmung der Farbmenge auf eine Temperatur zwischen 20° und 70°, vorzugsweise zwischen 30° und 50°C vorgesehen.

Insbesondere kann es für den Anwender bzw. Gerätehersteller zweckmäßig sein, zwei exakte Temperaturen zur Verarbeitung zweier unterschiedlicher Farbkategorien vorzugeben, welche beispielsweise auch durch die Randbereiche der oben angegebenen Temperaturbereiche gebildet sein können.

In einer überdies zweckmäßigen Weiterbildung des erfindungsgemäßen Verfahrens ist es vorgesehen, dass das Rührwerk in einem Betriebszustand während der Übertragung von Energie auf eine Farbmenge mit einer Drehzahl von 100 U/min bis 300 U/min betrieben wird, und vorzugsweise nach der Beendigung der Übertragung von Energie, also nach dem Erreichen der gewünschten Temperatur für die Farbmenge, noch einige Zeit nachläuft. Insbesondere kann das Rührwerk nach dem erfindungsgemäßen Verfahren weiterhin einen zweiten Betriebszustand aufweisen, welcher zur Reinigung des Farbbehälters dient, und mit einer Drehzahl von 200 U/min bis 500 U/min betrieben wird.

Zur Umwälzung von erwärmten Farbmengen, damit eine gleichmäßige Erwärmung innerhalb der Farbmenge stattfinden kann, reicht in der Regel eine niedrige Drehzahl aus. Es kann jedoch zweckmäßig sein, dass auch nach dem Abschluss der Erwärmung der Farbmenge, also beispielsweise nach Erreichen einer gewünschten Verarbeitungstemperatur, trotz abgeschalteter Vorrichtung zur Übertragung von Wärmeenergie, das Rührwerk noch nachläuft, damit ein Anbrennen bzw. lokales Überhitzen der Farbe aufgrund von vorhandener Restwärme an der Vorrichtung zur Übertragung von Wärmeenergie vermieden wird.

Zweckmäßigerweise kann nach dem erfindungsgemäßen Verfahren auch ein Reinigungsmodus vorgesehen werden, welcher beispielsweise in einer gegenüber der Erwärmungsdrehzahl erhöhten Reinigungsdrehzahl am Rührwerk charakterisiert ist. Auf diese Weise kann die Reinigung des Farbbehälters erheblich erleichtert werden, da nicht oder nur noch bedingt eine manuelle Bewegung eines Reinigungsfluids in dem Farbbehälter erforderlich ist.

In einer weiteren Ausbildung des erfindungsgemäßen Verfahrens ist dieses dadurch gekennzeichnet, dass über Temperaturerfassungsmittel in oder an dem Farbbehälter und/oder über Temperaturerfassungsmittel in der Farbmenge die Vorrichtung zur Übertragung von Energie gesteuert, insbesondere geregelt wird.

Temperaturerfassungsmittel können eine Steuer- bzw. Regelgröße für die Vorrichtung zur übertragung von Energie aus der Temperatur der Farbmenge bzw. der Temperatur des Farbbehälters liefern, so dass entweder über eine Zu- und Abschaltung der Vorrichtung zur Übertragung von Energie diese gesteuert werden kann oder über eine Regelvorrichtung zur Regelung der Leistung der Vorrichtung zur Übertragung von Energie dieser entsprechend vorgegebener Parameter eingeregelt wird.

Auf diese Weise können bevorzugte Erwärmungskurven bzw. Halteparameter zur Bestimmung einer zu haltenden Temperatur einer zu verarbeitenden Farbmenge eingestellt werden.

Eine erfindungsgemäße Ausgestaltung einer transportablen Farbsprühanlage ist im nachfolgenden Ausführungsbeispiel dargestellt.

Die Erfindung ist jedoch nicht auf das dargestellte Ausführungsbeispiel beschränkt, sie umfasst vielmehr all diejenigen Ausgestaltungen, welche vom erfindungswesentlichen Gedanken Gebrauch machen.

Es zeigen
- Figur 1: eine perspektivische Darstellung einer Basisstation,
- Figur 2: eine Darstellung einer erfindungsgemäßen Basisstation mit darauf angeordneter Sprühpistole, dargestellt ohne Luftschlauch,
- Figur 3: eine schematische Darstellung eines erfindungsgemäßen transportablen Farbsprühsystems im Schnitt,
- Figur 4: eine schematische Darstellung eines weiteren transportablen Farbsprühsystems und
- Figur 5: eine schematische Draufsicht auf die Zentrierrillen der in der Figur 1 gezeigten Vorrichtung zur Übertragung von Energie.

Im Einzelnen zeigt Figur 1 eine Basisstation 1 eines erfindungsgemäßen transportablen Farbsprühsystems. Der Griff 2 der Basisstation 1 dient zur Handhabung und zum Transport der Basisstation 1 und ist an einem Gehäuse 3 der Basisstation 1 befestigt. Die Basisstation 1 weist auf ihrer Oberseite eine Vorrichtung 4 zur Übertragung von Energie auf, welche in vorliegender Darstellung durch Zentrierrillen 5 kenntlich gemacht ist. Die Zenteierrillen 5 umfassen auf ihren innenliegenden Seiten Kontaktbereiche, in welchen sie einen Kontakt mit einem später darauf angeordneten Farbbehälter und einer darin angeordnete wärmeerzeugungsvorrichtung herstellen können. Die Zentrierrillen 5 weisen nach einem halben Umlauf Unterbrechungen 6, 7 auf, welche die beiden Kontaktbereiche der notwendigen Polung einer elektrischen Anschlussleitung für eine Vorrichtung zur Übertragung von elektrischer Energie bilden. Im Zentrum der Anordnung der Zentrierrillen 5 befindet sich eine Sternkupplung 8, welche einen Antrieb aus dem Inneren des Gehäuses 3 der Basisstation 1 nach außen durchführt und in einen erfindungsgemäßen Farbbehälter mit darin integriertem Rührwerk auf dieses Rührwerk einwirken kann.

Die Oberfläche der Basisstation 1 weist weiterhin Endschalter 10 auf, von denen in vorliegender Darstellung nur der rechtsseitige Endschalter 10sichtbar ist. Es ist ein entsprechend gegenüberliegender Endschalter sowie ein Endschalter im Griffbereich der Farbsprühpistole vorgesehen. Der Endschalter 10 dient zur Detektion des Vorhandenseins eines Farbbehälters und schaltet entsprechend nur dann die Vorrichtung zur Übertragung von Energie aktiv, wenn ein zu beheizender Farbbehälter vorhanden ist.

Das Gehäuse 3 der Basisstation 1 weist weiterhin Bedienelemente 12 sowie eine Anzeigen 11 auf, welche die verschiedenen Betriebszustände der erfindungsgemäßen Anlage beschreiben. Des Weiteren ist ein Temperaturwahlschalter 13 für 30°C oder 50°C Farbtemperatur vorgesehen.

Figur 2 zeigt ein erfindungsgemäßes transportables Farbsprühsystem 20, welches eine Basisstation 1 sowie ein als Farbsprühpistole 21 ausgebildetes Farbsprühmittel 21 umfasst. Aus Gründen der Übersichtlichkeit ist der normalerweise am Luftanschluss 22 befestigte Luftschlauch nicht dargestellt, welcher üblicherweise die Farbsprühpistole 21a mit der Basisstation 1 und einem darin enthaltenen Gebläse verbindet.

Die Farbsprühpistole 21a umfasst einen Farbbehälter 23, welcher von unten an die Farbsprühpistole 21a angeschraubt ist. Die im Farbbehälter 23 enthaltene Farbmenge wird durch die Vorrichtung zur Übertragung von Energie 4 der Basisstation 1 im ordnungsgemäßen Betrieb erwärmt.

Figur 3 zeigt eine schematische Darstellung eines Farbsprühsystems 30, wobei vorliegend auf eine Darstellung des Gehäuses 3 der Basisstation 1 verzichtet wurde, um die entsprechenden innenliegend umfassten Bauteile übersichtlich darzustellen.

Beim erfindungsgemäßen Farbsprühsystem 30 wird als Farbsprühmittel 31, eine Farbsprühpistole 31a benutzt, an deren Unterseite ein Farbbehälter 32 befestigt ist, benutzt. Die Sprühpistole weist einen Luftanschluss 33 auf, durch welchen die Arbeitsluft vom Gebläse aus der Basisstation über einen Schlauch S herangefördert wird. Zur Handhabung weist die Farbsprühpistole 31a einen Griff 34 auf, an welchem sie gehalten wird, um eine Lackierarbeit auszuführen. Im Inneren des Farbbehälters 32 ist ein Steigrohr 35 vorgesehen, welches eine Farbmenge 36 im Farbbehälter 32 mit einer Sprühdüse 37 verbindet, so dass die Farbe aus der Sprühdüse 37 ausgebracht werden kann. Aus Gründen der Übersichtlichkeit sind Dosiermittel, wie beispielsweise ein Nadelventil etc., nicht dargestellt.

Der erfindungsgemäße Farbbehälter 32 weist auf seiner Unterseite eine Durchführung D für eine Antriebswelle 40 auf, welche durch einen Boden des Farbbehälters 32 hindurchgeführt wurde. Die Antriebswellewelle 40 zeigt an ihrem oberen Ende eine als Sternkupplung 41a ausgebildete Kupplung 41 zur Aufnahme eines Rührkörpers 42a eines Rührwerks 42. Der Rührkörper 42a ist durch die vorhandene Sternkupplung 41a zu Reinigungszwecken leicht von der Welle 40 trennbar ist. Auf ihrer Unterseite zeigt die Welle 40 eine weitere Kupplung 43, welche als Sternkupplung 43 ausgebildet ist und über welche die Abtriebswelle 44a einer Motor/Getriebeeinheit 44 an die Welle 40 angreifen kann und somit den Rührkörper 42a antreibt.

Die Endschalter 10, 10', 10" geben abhängig davon mit welcher Orientierung der Netzstecker eingesteckt wurde den Leiter oder den Nullleiter frei.

In einem Heizbereich 60 des Farbbehälters 32 befinden sich mindestens eine, vorliegend zwei dargestellte Widerstandsheizungen 61, 62, welche durch die Basisstation über entsprechende Heizkontakte 63, 64 durch die Vorrichtung zur Übertragung von Energie versorgt werden. Somit umfasst eine Heizvorrichtung H wenigstens eine Widerstandsheizung 61 bzw. 62. Die Heizkontakte 63, 64 können beispielsweise durch die in Figur 1 dargestellten Zentrierrillen 5 über entsprechenden Schleifkontakte gebildet werden. Des Weiteren umfasst das erfindungsgemäße Farbsprühsystem 30 einen Temperatursensor 70, welcher an Temperatur-Sensorkontakte 71, 72 angeschlossen ist und somit eine Steuerung bzw. Regelung der Heizleistung der entsprechenden Widerstandsheizung 61, 62 auf die Farbmenge 36 zulässt. Zur Förderung der Farbe in das Steigrohr 35 wird dem Farbbehälter 32 über einen Druckluftkanal 73 Arbeitsluft zugeleitet, welche über den Schlauch S zu der Farbsprühpistole 31a geleitet wird.

Figur 4 zeigt in schematischer Darstellung ein weiteres nicht erfindungsgemäßes Farbsprühsystem 80. Bei diesem Farbsprühsystem verbleibt eine Farbbehälter 23 während des Versprühens von Farbe auf einer Basisstation 1. Die Farbe wird aus dem Farbbehälter 23 durch einen Farbschlauch 81 zu einer Farbsprühpistole 31a gefördert, wobei das Farbsprühsystem 80 hierzu eine Farbpumpe 82 umfasst, welche die Farbe durch den Farbschlauch 81 zu der Farbsprühpistole 31a fördert. In der Figur 4 ist in der Basisstation 1 weiterhin ein Gebläse 83 dargestellt, durch welches Luft durch einen Luftschlauch S zu der Farbsprühpistole 31a gefördert wird. Weiterhin sind schematisch ein Rührwerk 42 und eine Heizvorrichtung H dargestellt. Mit gestrichelten Linien ist gezeigt, wie der Farbbehälter 23 bei abgenommenem Deckel 84 alternativ auch direkt an die Farbsprühpistole 31a gekuppelt werden kann. Bei einer derartigen Kopplung zwischen Farbsprühpistole 31a und Farbbehälter 23 kann auf den Farbschlauch 81 und die Farbpumpe 82 verzichtet werden. Die Farbsprühpistole 31a ist dann ausschließlich über den Schlauch S mit der Basisstation 1 verbunden.

In der Figur 5 ist schließlich eine schematische Draufsicht auf die Zentrierrillen 5 der in der Figur 1 gezeigten Vorrichtung 4 zur Übertragung von Energie gezeigt. Die sechs Zentrierrillen 5 sind als konzentrische Kreisbögen K1 bis K6 zu einer Drehachse 90 der Sternkupplung 43a der Antriebwelle 40 angeordnet. Hierbei ist in den beiden äußeren Kreisbögen K1 und K2 ein Nullleiter 91, 92 geführt. Die beiden inneren Kreisbögen K3 und K4 bilden die Führung für einen ersten Schutzleiter 93 und einen zweiten Schutzleiter 94. Der erste mittlere Kreisbogen K5 nimmt einen ersten Leiter 95 auf, durch welchen die für eine erste Heizleistung erforderliche Energie der Heizung in dem nicht dargestellten Farbbehälter zuführbar ist. Der zweite mittlere Kreisbogen K6 nimmt einen zweiten Leiter 96 auf, durch welchen die für eine zweite Heizleistung erforderliche Energie der Heizung in dem nicht dargestellten Farbbehälter zuführbar ist.

### Bezugszeichenliste:

- 1: Basisstation
- 2: Griff
- 3: Gehäuse
- 4: Vorrichtung zur Übertragung von Energie
- 5: Zentrierrillen
- 6, 7: Unterbrechungen in 5
- 8: Sternkupplung
- 10: Endschalter
- 10': Endschalter
- 10": Endschalter
- 11: Anzeigen
- 12: Bedienelemente
- 13: Temperaturwahlschalter
- 20: Farbsprühsystem
- 21: Farbsprühmittel
- 21a: Farbsprühpistole
- 22: Luftanschluss
- 23: Farbbehälter
- 30: Farbsprühsystem
- 31: Farbsprühmittel
- 31a: Farbsprühpistole
- 32: Farbbehälter
- 33: Luftanschluss
- 34: Griff
- 35: Steigrohr
- 36: Farbmenge
- 37: Sprühdüse
- 40: Antriebswelle
- 41: Kupplung an 40
- 41a: Sternkupplung an 40
- 42: Rührwerk
- 42a: Rührkörper
- 43: Kupplung an 40
- 43a: Sternkupplung an 40
- 44: Motor/Getriebeeinheit
- 44a: Antriebswelle von 44
- 50: Kontaktschalter
- 51: Kontaktschalter
- 54: Kontaktschalter
- 60: Heizbereich
- 61: Widerstandsheizung
- 62: Widerstandsheizung
- 63, 63': Heizkontakt
- 64, 64': Heizkontakt
- 70: Temperatursensor
- 71, 72: Temperatur-Sensorkontakt
- 73: Druckluftkanal
- 80: Farbsprühsystem
- 81: Farbschlauch
- 82: Farbpumpe
- 83: Gebläse
- 84: Deckel von 23
- 90: Drehachse von 40
- 91, 92: Nullleiter
- 93, 94: Schutzleiter
- 95, 96: Leiter

- D: Durchführung
- H: Heizvorrichtung
- K1 - K6: Kreisbogen
- S: Schlauch

## Patentansprüche

1. Transportables Farbsprühsystem (20, 30), umfassend
- eine Basisstation (1) mit einem Gebläse (83),
- Farbsprühmittel (21, 31), insbesondere eine Farbsprühpistole (21a, 31a),
- mindestens einen Schlauch (S) zur Verbindung der Basisstation und der Farbsprühmittel (21, 31),
- mindestens einen Farbbehälter (23) zur Aufnahme einer Farbmenge (36),
- eine Vorrichtung (4) zur Übertragung von Energie auf den Farbbehälter (23) wobei die Farbmenge (36) in dem Farbbehälter (23) durch die übertragene Energie erwärmt wird,
- wobei die Vorrichtung (4) zur Übertragung von Energie in der Basisstation (1) angeordnet ist,
**dadurch gekennzeichnet, dass**
- der Farbbehälter (23) an dem Farbsprühmittel (21,31) derart befestigbar ausgebildet ist, dass die Farbmenge beim Verarbeiten mit dem Farbsprühmittel mitbewegt werden muss,
- wobei Farbe durch ein Steigrohr (35) aus dem Farbbehälter (23) zu einer Sprühdüse (37) am Farbsprühmittel (21, 31) gefördert wird.

2. Transportables Farbsprühsystem nach Anspruch 1,
**dadurch gekennzeichnet, dass** ein Rührwerk (42) vorgesehen ist, wobei das Rührwerk (42) zumindest während der Übertragung von Energie auf den Farbbehälter (23) in die Farbmenge (36) eingetaucht ist, und diese durch das Rührwerk (42) bewegt wird.

3. Transportables Farbsprühsystem nach Anspruch 1 oder 2,
**dadurch gekennzeichnet, dass** die Vorrichtung (4) zur Übertragung von Energie elektrische Kontakte in der Basisstation (1) aufweist, welche elektrische Energie an mindestens eine Heizvorrichtung (H) in dem Farbbehälter (23) übertragen.

4. Transportables Farbsprühsystem nach einem der vorangegangenen Ansprüche, **dadurch gekennzeichnet, dass** die Vorrichtung (4) zur übertragung von Energie eine induktive und/oder thermische Ankopplung in der Basisstation (1) aufweist, welche induktive und/oder thermische Energie an mindestens eine induktive Heizvorrichtung und/oder mindestens einen Wärmespeicher, vorzugsweise eine Metallplatte in und/oder an dem Farbbehälter (23) überträgt.

5. Transportables Farbsprühsystem nach einem der vorangegangenen Ansprüche, **dadurch gekennzeichnet, dass** die Vorrichtung (4) zur Übertragung von Energie und der Farbbehälter (23) Mittel zur Herstellung einer formschlüssigen Verbindung in zumindest einer Ebene, vorzugsweise in Form von rotationssymmetrischen bzw. konzentrischen und ineinandergreifenden Strukturen (5) aufweisen.

6. Transportables Farbsprühsystem nach einem der vorangegangenen Ansprüche, **dadurch gekennzeichnet, dass** der Farbbehälter (23) eine Durchführung (D) für eine Antriebswelle (40) für ein Rührwerk (42) umfasst, wobei die durch die Durchführung (D) durchgeführte Antriebswelle (40) vorzugsweise an einer Seite eine Kupplung (43), insbesondere in Form einer Sternkupplung (43a), zur Aufnahme einer Abtriebswelle (44a) eines Motors (44), und an einer anderen Seite eine Kupplung (41), insbesondere in Form eines sternförmigen Wellenabschnitts (41a), zur Aufnahme eines Rührkörpers (42a), insbesondere eines Propellers umfasst.

7. Transportables Farbsprühsystem nach einem der vorangegangenen Ansprüche, **dadurch gekennzeichnet, dass** der Farbbehälter (23) an dem Farbsprühmittel (21, 31) anschraubbar ausgebildet ist.

8. Transportables Farbsprühsystem nach einem der vorangegangenen Ansprüche, **dadurch gekennzeichnet, dass** der Farbbehälter (23) an der Oberfläche der Basisstation (1) oder teilweise in der Basisstation (1) oder in der Basisstation (1), vorzugsweise von der Basisstation (1) trennbar ausgebildet ist.

9. Verfahren zur Verarbeitung von zu sprühenden Farbmengen (36), wobei in einem austauschbaren, an einem Farbsprühmittel derart befestigbaren Farbbehälter (23), dass eine Farbmenge beim Verarbeiten mit dem Farbsprühmittel mitbewegt werden muss, die Farbmenge (36) durch eine Vorrichtung (4) zur Übertragung von Energie auf eine Temperatur oberhalb einer Umgebungstemperatur erwärmt wird, und wobei die erwärmte Farbmenge (36) durch ein Steigrohr (35) zu dem Farbsprühmittel (21, 31), insbesondere einer Farbsprühpistole (21a, 31a) transportiert wird, **dadurch gekennzeichnet, dass** während der Übertragung von Energie auf den Farbbehälter (23) und der Erwärmung der Farbmenge (36) diese mittels eines Rührwerks (42) gerührt wird.

10. Verfahren nach Anspruch 9, **dadurch gekennzeichnet, dass** die Erwärmung der Farbmenge (36) auf eine Temperatur zwischen 20°C und 70°C vorzugsweise zwischen 30°C und 50°C erfolgt.

11. Verfahren nach Anspruch 9 oder 10, **dadurch gekennzeichnet, dass** das Rührwerk (42) in einem Betriebszustand während der Übertragung von Energie mit einer Drehzahl von 100 U/min bis 300 U/min betrieben wird und vorzugsweise nach Beendigung der Übertragung von Energie noch eine Zeit nachläuft und insbesondere in einem zweiten Betriebszustand zur Reinigung mit einer Drehzahl von 200 U/min bis 500 U/min betrieben wird.

12. Verfahren nach Anspruch 9, 10 oder 11, **dadurch gekennzeichnet, dass** über Temperaturerfassungsmittel in oder am Farbbehälter (23) und/oder in der Farbmenge (36) die Vorrichtung (4) zur Übertragung von Energie gesteuert, insbesondere geregelt wird.

## Claims

1. A transportable paint spray system (20, 30), comprising
- a base station (1) having a fan (83),
- paint spray device (21, 31), particularly an paint spray gun (21a, 31a),
- at least one hose (S) for connecting with the base station and the paint spray device (21, 31),
- at least one paint container (23) for the reception of a quantity of paint (36),
- a device (4) for the transfer of energy to the paint container (23) wherein the quantity of paint (36) in the paint container (23) is heated by the transferred energy,
- wherein the device (4) for the transfer of energy is arranged in the base station (1),
**characterized in that**
- the paint container (23) is designed so that it can be attached to the paint spray device (21, 31) such that the quantity of paint must be moved with the paint spray device during the processing,
- wherein paint Is extracted by an uptake tube (35) from the paint container (23) to a spray nozzle (37) on the paint spray device (21, 31).

2. A transportable paint spray system according to claim 1, **characterized in that** an agitator (42) Is provided, wherein the agitator (42) is dipped at least during the transfer of energy to the paint container (23) into the quantity of paint (36), and the latter is moved by the agitator (42).

3. A transportable paint spray system according to claim 1 or 2, **characterized in that** the device (4) for the transfer of energy has electrical contacts in the base station (1), which transfer electrical energy to at least one heating device (H) in the paint container (23).

4. A transportable paint spray system according to one of the aforementioned claims, **characterized In that** the device (4) for the transfer of energy has an inductive and/or thermal coupling in the base station (1), which transfers inductive and/or thermal energy to at least one inductive heating device and/or at least one heat accumulator, preferably a metal plate in and/or on the paint container (23).

5. A transportable paint spray system according to one of the aforementioned claims, **characterized in that** the device (4) for the transfer of energy and the paint container (23) have means for the production of a positive connection in at least one plane, preferably in the form of rotationally symmetrical or concentric and Interlocking structures (5).

6. A transportable paint spray system according to one of the aforementioned claims, **characterized in that** the paint container (23) comprises a feed-through (D) for a drive shaft (40) for an agitator (42), wherein the drive shaft (40) fed through the feed-through (D) comprises, preferably on one side, a coupling (43), particularly in the form of a star coupling (43a), for the reception of an output shaft (44a) of a motor (44), and, on another side, a coupling (41), particularly in the form of a star-shaped shaft section (41 a), for the reception of an agitator body (42a), particularly a propeller,

7. A transportable paint spray system according to one of the aforementioned claims, **characterized in that** the paint container (23) is designed so that it can be screwed on to the paint spray device (21, 31).

8. A transportable paint spray system according to one of the aforementioned claims, **characterized in that** the paint container (23) is designed on the surface of the base station (1) or in part in the base station (1) or in the base station (1), preferably separable from the base station (1).

9. A method for processing quantities of paint to be sprayed (36), wherein in a exchangeable paint container (23) attachable to an paint spray device in such a manner that a quantity of paint must be moved with the paint spray device during the processing, the quantity of paint (36) is heated by a device (4) for the transfer of energy to a temperature above the ambient temperature, and wherein the heated quantity of paint (36) is transported through an uptake tube (35) to the paint spray device (21, 31), in particular an paint spray gun (21a, 31a), **characterized in that** during the transfer of energy to the paint container (23) and the heating of the quantity of paint (36) the latter is agitated by means of an agitator (42).

10. A method according to claim 9, **characterized in that** the quantity of paint (36) is heated to a temperature between 20°C and 70°C preferably between 30°C and 50°C.

11. A method according to claim 9 or 10, **characterized in that** the agitator (42) is operated in an operating condition during the transfer of energy at a rotational speed of 100 revolutions per minute to 300 revolutions per minute and preferably still runs for a time after completion of the transfer of energy and in particular is operated in a second operating condition for the cleaning at a rotational speed of 200 revolutions per minute to 500 revolutions per minute minute.

12. A method according to claim 9, 10 or 11, **characterized in that** the device (4) for the transfer of energy is controlled, in particular, regulated via a temperature monitoring means in or on the paint container (23) and/or in the quantity of paint (36).

## Revendications

1. Système de pulvérisation de peinture (20, 30) transportable, comportant
- un poste de base (1) avec une soufflerie (83),
- un moyen de pulvérisation de la peinture (21, 31), en particulier un pistolet de pulvérisation (21a, 31a),
- au moins un tuyau flexible (S) permettant de relier le poste de base et le moyen de pulvérisation (21, 31),
- au moins un réservoir de peinture (23) destiné à recevoir une quantité de peinture (36),
- un dispositif (4) destiné à transmettre l'énergie sur le réservoir de peinture (23), la quantité de peinture (36) dans le réservoir de peinture (23) étant chauffée par l'énergie transmise,
- ledit dispositif (4) destiné à transmettre l'énergie étant disposé dans le poste de base (1),
**caractérisé en ce que**
- le réservoir de peinture (23) est configuré pour pouvoir être fixé sur le moyen de pulvérisation (21, 31), pour faire en sorte que la quantité de peinture soit déplacée conjointement avec le moyen de pulvérisation au cours du traitement,
- la peinture étant transportée par un tube ascendant (35) hors du réservoir de peinture (23) vers une buse de pulvérisation (37) sur le moyen de pulvérisation (21, 31).

2. Système de pulvérisation de peinture transportable selon la revendication 1, **caractérisé en ce qu'**il est prévu un mélangeur-agitateur (42), ledit mélangeur-agitateur (42) étant plongé dans la quantité de peinture (36), au moins pendant le transfert de l'énergie sur le réservoir de peinture (23), et ladite quantité de peinture étant mise en mouvement par le mélangeur-agitateur (92).

3. Système de pulvérisation de peinture transportable selon la revendication 1 ou 2, **caractérisé en ce que** le dispositif (4) destiné à transmettre l'énergie comporte des contacts électriques dans le poste de base (1), lesquels transfèrent l'énergie électrique vers au moins un dispositif de chauffage (H) dans le réservoir de peinture (23).

4. Système de pulvérisation de peinture transportable selon l'une quelconque des revendications précédentes, **caractérisé en ce que** le dispositif (4) destiné à transmettre l'énergie comporte un couplage inductif et/ou thermique dans le poste de base (1), lequel transfère de l'énergie inductive et/ou thermique vers au moins un dispositif de chauffage inductif et/ou au moins un accumulateur de chaleur, de préférence une plaque métallique dans et/ou sur le réservoir de peinture (23).

5. Système de pulvérisation de peinture transportable selon l'une quelconque des revendications précédentes, **caractérisé en ce que** le dispositif (4) destiné à transmettre l'énergie et le réservoir de peinture (23) comportent des moyens permettant de réaliser un assemblage par conjugaison de forme dans au moins un plan, de préférence sous la forme de structures (5) à symétrie de révolution ou concentriques et s'emboîtant les unes dans les autres.

6. Système de pulvérisation de peinture transportable selon l'une quelconque des revendications précédentes, **caractérisé en ce que** le réservoir de peinture (23) comporte une percée (D) pour un arbre d'entraînement (40) pour un mélangeur-agitateur (42), ledit arbre d'entraînement (40) guidé à travers la percée (D) comportant, de préférence sur un côté, un coupleur (43), en particulier sous la forme d'un coupleur en étoile (43a), pour recevoir un arbre de sortie (44a) d'un moteur (44), et sur un autre côté, un coupleur (41), en particulier sous la forme d'un segment d'arbre (41a) en forme d'étoile, pour recevoir un corps de malaxage (42a), en particulier une hélice.

7. Système de pulvérisation de peinture transportable selon l'une quelconque des revendications précédentes, **caractérisé en ce que** le réservoir de peinture (23) est configuré pour pouvoir être vissé sur le moyen de pulvérisation (21, 31).

8. Système de pulvérisation de peinture transportable selon l'une quelconque des revendications précédentes, **caractérisé en ce que** le réservoir de peinture (23) est réalisé à la surface du poste de base (1) ou partiellement à l'intérieur du poste de base (1) ou à l'intérieur du poste de base (1), de préférence de manière à pouvoir être séparé du poste de base (1).

9. Procédé permettant de traiter des quantités de peinture (36) à pulvériser, la quantité de peinture (36) à l'intérieur d'un réservoir de peinture (23) amovible, propre à être fixé à un moyen de pulvérisation pour faire en sorte qu'une quantité de peinture soit déplacée conjointement avec le moyen de pulvérisation au cours du traitement, étant chauffée à une température supérieure à la température ambiante au moyen d'un dispositif (4) destiné à transmettre l'énergie, et la quantité de peinture (36) chauffée étant transportée par un tube ascendant (35) vers le moyen de pulvérisation (21, 31), en particulier un pistolet de pulvérisation (21a, 31a), **caractérisé en ce que** pendant le transfert de l'énergie sur le réservoir de peinture (23) et le chauffage de la quantité de peinture (36), celle-ci est brassée au moyen d'un mélangeur-agitateur (42).

10. Procédé selon la revendication 9, **caractérisé en ce que** la quantité de peinture (36) est chauffée à une température entre 20°C et 70°C, de préférence entre 30°C et 50°C.

11. Procédé selon la revendication 9 ou 10, **caractérisé en ce que** le mélangeur-agitateur (42), dans un état de service, est actionné avec une vitesse de rotation de 100 tr/min à 300 tr/min pendant le transfert de l'énergie, et continue encore à tourner de préférence à la fin du transfert de l'énergie, et, en particulier, dans un deuxième état de service pour le nettoyage, est actionné avec une vitesse de rotation de 200 tr/min à 500 tr/min.

12. Procédé selon la revendication 9, 10 ou 11, **caractérisé en ce que** le dispositif (4) destiné à transmettre l'énergie est commandé, en particulier réglé, par des moyens de détection de la température dans ou sur le réservoir de peinture (23) et/ou dans la quantité de peinture (36).
